# EUROPÄISCHE PATENTSCHRIFT

(11) **EP 3 165 495 B1**
(45) Veröffentlichungstag und Bekanntmachung des Hinweises auf die Patenterteilung: **17.02.2021**
(21) Anmeldenummer: 16201390.8
(22) Anmeldetag: 11.11.2009
(51) Int. Cl.: B66C 23/34

(54) **TURMDREHKRAN**
ROTATING TOWER CRANE
GRUE À TOUR PIVOTANTE

(30) Priorität: 21.01.2009 DE 102009005237
(43) Veröffentlichungstag der Anmeldung: 10.05.2017
(62) Teilanmeldung aus: 09014123.5
(73) Patentinhaber: Liebherr-Werk Biberach GmbH, 88400 Biberach an der Riss (DE)
(72) Erfinder: Assfalg, Martin, 88448 Attenweiler (DE); Stanger, Norbert, 88448 Attenweiler (DE); Zerza, Horst, 88400 Biberach (DE)
(74) Vertreter: Laufhütte, Dieter

(56) Entgegenhaltungen:
- DE-T2- 69 811 002
- FR-E- 85 559
- KR-B1- 100 846 209
- SU-A1- 738 985

## Beschreibung

Die Erfindung betrifft einen Turmdrehkran nach dem Oberbegriff des Anspruchs 1.

Es sind bereits Turmdrehkräne der eingangs genannten Art in unterschiedlichen Ausführungsformen bekannt.

So sind beispielsweise aus der EP 1 084 983 B1 sogenannte Faltauslegerkräne bekannt, die auf einem Fahrwerk angeordnet sind und dort von einer Transportstellung in eine Betriebsstellung und umgekehrt überführbar sind. Diese Turmdrehkräne weisen einen ein- oder mehrteiligen Turm, einen mehrteiligen Ausleger und eine Laufkatze sowie eine Hakenflasche auf. Die Auslegerteile können verschieblich und/oder gelenkig miteinander verbunden sein, wobei in der Transportstellung die Auslegerteile derart verschieblich und/oder gelenkig miteinander verbunden sind, dass sie in der Transportstellung auf dem Transportwagen nebeneinander und/oder übereinander liegen. In der Transportstellung ist die Laufkatze üblicherweise mit der Hakenflasche an dem Ausleger gesichert.

In der EP 1 084 983 B1 ist im Einzelnen beschrieben, wie in der Transportstellung das Auslegeranlenkstück an den einteleskopierbaren Turm angeklappt und das äußere Auslegerstück auf das Auslegeranlenkstück zurückgeklappt ist. Bei einem dreiteiligen Ausleger werden das Auslegeranlenkstück, das Auslegermittelstück und das äußere Auslegerstück zick-zack-förmig zusammengelegt. Dabei kann die gelenkige Verbindung zwischen den Unter- und Obergurte aufweisenden und aus Gitterträgern bestehenden Auslegerstücken jeweils in der Weise bestehen, dass diese gelenkig an ihren Unter- oder Obergurten verbunden sind.

In der Transportstellung eines Faltauslegerkranes muß auch die Laufkatze und die zugehörige Hakenflasche untergebracht und gesichert werden. Hierzu ist es aus dem Stand der Technik bekannt, die Laufkatze an einem kurzen, in Transportstellung senkrechten Zwischenstück am hinteren Ende des Krans anzuordnen. In anderen Ausführungsformen wird die Laufkatze am Mittelstück eines dreiteiligen zusammengeklappten Auslegers angeordnet und gesichert, wobei allerdings die Auslegerspitze, die auf dem Mittelstück abgelegt wird, um den Platzbedarf der Laufkatze gekürzt werden muß, da die Auslegerspitze sonst mit der hervorstehenden Laufkatze kollidieren würde.

Darüber hinaus müssen Hakenflasche und Laufkatze separat in ihrer Transportposition über eigens hierfür vorgesehene Verriegelungselemente gesichert werden. Diese Verriegelungselemente werden in der Regel manuell betätigt. Das wiederum bedeutet, dass bei einem automatischen Aufrichten des Turmdrehkrans die entsprechenden Sicherungselemente manuell von einer Bedienperson gelöst und beim Zusammenfalten des Turmdrehkrans entsprechend wieder gesichert werden müssen.

Die DE 698 11 002 T2 offenbart einen Turmdrehkran, gemäß dem Oberbegriff des Anspruchs 1. Dieser Kran hat zwei über ein Zwischenelement miteinander verbundenen Auslegerteilen, welche in einer Transportstellung übereinander liegen, wobei die Baueinheit aus Laufkatze und Hakenflasche in der Transportstellung außen an dem Zwischenelement angeordnet ist.

Aufgabe der Erfindung ist es nun, einen erfindungsgemäßen Turmdrehkran zu schaffen, welcher hinsichtlich der zulässigen Transportlänge eine maximale Turmhöhe und eine maximale Auslegerlänge aufweist.

Diese Aufgabe wird ausgehend von einem gattungsgemäßen Turmdrehkran durch die Kombination der Merkmale des Anspruchs 1 gelöst.

Entsprechend der Lösung werden bei einem Turmdrehkran, der von einer Transportstellung in eine Betriebsstellung und umgekehrt überführbar ist und der einen ein- oder mehrteiligen Turm, einen mehrteiligen Ausleger, eine Laufkatze und eine eine Flasche umfassende Hakenflasche aufweist, wobei die Turmteile und die Auslegerteile verschieblich und/oder gelenkig miteinander verbunden sind und die Auslegerteile verschieblich und/oder gelenkig derart miteinander verbunden sind, dass die Auslegerteile in der Transportstellung nebeneinander und/oder übereinander liegen, und wobei die Laufkatze und die Hakenflasche in der Transportstellung zwischen zwei oder mehreren Auslegerteilen angeordnet und als Baueinheit mit dem Auslegerteil, an dem die Laufkatze angeordnet ist, verriegelbar sind.

Die Baueinheit zwischen Laufkatze und Hakenflasche wird erfindungsgemäß dadurch gebildet, dass in der Laufkatze zwischen Hubseilrollen ein Durchbruch ausgenommen ist, in den die Hakenflasche in der Transportstellung einfahrbar ist.

Die Verriegelung erfolgt erfindungsgemäß dadurch, dass an der Hakenflasche ein Haltemittel angeordnet ist, das zur Verriegelung mit einem auslegerseitigen Gegenhaltemittel in Eingriff bringbar ist, wobei das Haltemittel an der Hakenflasche als Querjoch und das Gegenhaltemittel als Hakenelement ausgebildet ist oder umgekehrt.

Erfindungsgemäß ist die Laufkatze mit der Hakenflasche automatisch durch Anziehen des Hubseils, welches über die Hubseilrollen der Laufkatze und diejenigen der Hakenflasche geführt ist, zu einer Baueinheit vereinbar, die zum Eingriff mit dem Gegenhaltemittel bewegbar ist, wobei durch Anziehen des Hubseils die Flasche der Hakenflasche in den Durchbruch eintritt
Aufgrund dieser erfindungsgemäßen Ausführung können die einzelnen Teile des mehrteiligen Auslegers ungefähr die gleiche Länge aufweisen, so dass die durch die zulässige Transportlänge in der Transportstellung möglichen Maximallängen der Auslegerteile ausgenutzt werden können. Somit kann für eine vorgegebene Transportlänge eine maximale Turmhöhe und eine maximale Auslegerlänge erzielt werden. Es muß nach der erfindungsgemäßen Lösung die Länge eines der in Transportstellung aufeinander bzw. nebeneinander liegenden Turmteile bzw. Auslegerteile nicht aufgrund der entsprechend angeordneten Laufkatze oder der Hakenflasche verkürzt werden. Dabei ist es im Rahmen der Erfindung in gleicher Weise möglich, die entsprechenden Auslegerteile als Dreigurt- oder auch als Viergurtauslegersystem auszuführen.

Besondere Ausgestaltungen der Erfindung ergeben sich aus den sich an den Hauptanspruch anschließenden Unteransprüchen.

Besonders vorteilhaft ist die Flasche der Hakenflasche zu wenigstens einem Drittel in dem Durchbruch aufnehmbar.

Besonders vorteilhaft ist es, wenn der Durchbruch in der Laufkatze derart als Schacht ausgebildet ist, dass die Schachtwand die Flasche der Hakenflasche in der Transportstellung formschlüssig umschließt. In diesem Fall wird durch die Festlegung der Hakenflasche mittels des Haltemittels gleichzeitig auch die Laufkatze in der Transportstellung gesichert.

Weitere Merkmale, Einzelheiten und Vorteile der Erfindung werden anhand eines in der Zeichnung dargestellten Ausführungsbeispiels näher erläutert. Es zeigen:
- Figur 1a und Figur 1b:: eine Seiten- bzw. Rückansicht eines erfindungsgemäßen Turmdrehkrans während des Zusammenfaltens in die Transportstellung,
- Figur 2:: ein Detail der Figur 1a,
- Figur 3:: eine vergrößerte Darstellung der Figur 1b, d. h. die Rückansicht des Turmdrehkrans in einer Stellung während des Zusammenfaltens und in seiner Endstellung und
- Figur 4, 4a, 4b, 4c:: ein Detail des Turmdrehkrans gemäß Figur 1 während des Festlegens und Sicherns der Laufkatze und der Hakenflasche beim Überführen des Turmdrehkrans in seine Transportstellung.

Der aus den Figuren 1a und 1b ersichtliche Turmdrehkran 1 ist in der hier dargestellten Ausführungsform als Faltauslegerkran ausgebildet, der auf dem Unterwagen 10 eines Fahrzeuges 12 montiert ist. Der Turmdrehkran 1 ist in den Figuren 1a und 1b in einer Zwischenstellung, kurz vor Erreichen der endgültigen Transportstellung dargestellt. Der Turmdrehkran besteht, wie sich aus der Figur 1a ergibt, aus einem zweiteiligen Turm 2 mit den austeleskopierbaren Turmteilen 2a und 2b. An der Spitze des austeleskopierbaren Turmteils 2b ist ein dreiteiliger Ausleger 3 bestehend aus einem Auslegeranlenkstück 3a, einem Auslegermittelstück 3b und einer Auslegerspitze 3c in Zick-Zack-Form aufeinandergelegt. Die drei Auslegerteile 3a, 3b und 3c sind jeweils gelenkig miteinander verbunden.

Die Auslegerteile 3a, 3b und 3c sind, wie in Figur 1b zu erkennen als Dreigurt-Auslegersysteme ausgebildet. Wie in den Figuren 1b und insbesondere in Figur 3 dargestellt sind die Auslegerteile 3b und 3c über eine entsprechende Gelenkverbindung seitlich gegenüber dem Auslegerteil 3a gekippt, so dass der auf dem Unterwagen 10 verfügbare Raum möglichst kompakt genutzt werden kann. Bezüglich weiterer Details wird auf die EP 1 084 983 B1 ausdrücklich verwiesen.

Von besonderer Bedeutung im Rahmen der vorliegenden Erfindung ist die Ausgestaltung und Anordnung von Laufkatze 4 und Hakenflasche 5 in der Transportstellung T. Zu dem Aufbau von Laufkatze 4 und Hakenflasche 5 verweisen wir insbesondere auf das Detail A in Figur 1a, welches vergrößert in Figur 2 wiedergegeben ist.

In Figur 2 sind die Auslegerteile 3 dargestellt. Am Auslegermittelteil 3b ist die Laufkatze 4 in der Position angeordnet, in der sie in der Transportstellung T verweilt. Die Laufkatze 4 ist weitgehend konventionell aufgebaut und weist Hubseilrollen 116, 117 auf, über die ein Hubseil 103 in üblicher Weise geführt ist. Zwischen den Hubseilrollen 116 und 117 ist ein Durchbruch 110 in Form eines Schachtes 112 ausgebildet. Der Schacht 112 weist eine Schachtwand 112a auf, an der beim Einfahren in den Schacht 112 die Flasche 113 der Hakenflasche 5 eintaucht und an dieser anliegt. An der Hakenflasche 5 ist der Lasthaken 111 angeordnet. Im eingetauchten Zustand der Hakenflasche 5 bildet die Hakenflasche 5 mit der Laufkatze 4 eine Baueinheit 106.

Diese gesamte Baueinheit 106 wird über eine Verriegelungseinrichtung 109 in der Transportstellung T in der in Figur 2 dargestellten Art und Weise festgelegt und so gesichert.

Die Verriegelungseinrichtung 109 besteht aus einem an der Hakenflasche 5 angeordneten Haltemittel 109a, das mit einem Gegenhaltemittel 109b in Eingriff bringbar ist, wie in Figur 2 dargestellt.

Bei dem Haltemittel 109a handelt es sich um ein Querjoch 114, welches über zwei parallel angeordnete, als Schwert bezeichnete Bleche 115 an der Flasche 113 der Hakenflasche 5 befestigt ist. Dieses Querjoch steht mit dem als Haken ausgebildeten Gegenhaltemittel 109b in der Transportstellung T in der in Figur 2 dargestellten Art und Weise in Eingriff.

Anhand der Figur 4 kann dargestellt werden, wie die Laufkatze 4 und die Hakenflasche 5 in besonders einfacher Art und Weise automatisch in die Transportstellung T überführt werden können. Die Figur 4 zeigt die Hakenflasche 5 in ihrer Betriebsstellung. Im Verlauf der Figuren 4a, 4b und 4c wird diese in die gemäß Figur 4c dargestellte Transportstellung T überführt. Hierzu wird die Laufkatze mit der Hakenflasche 5 zu einer Baueinheit 106 vereint. Dies erfolgt automatisch durch Anziehen des Hubseils 103, welches über die Hubseilrollen (116, 117) der Laufkatze 4 und diejenigen der Hakenflasche 5 geführt wird. Durch entsprechendes Anziehen des Hubseils 103 wird die Hakenflasche 5 aus der Position gemäß Figur 4 in die Position gemäß Figur 4a überführt. Dabei tritt die Flasche 113 der Hakenflasche 5 in den als Schacht 112 gestalteten Durchbruch 110 in der Laufkatze 4 ein und stützt sich dort an der Schachtwand 112a ab. Hierdurch wird eine Baueinheit 106 aus der Hakenflasche 5 und der Laufkatze 4 gebildet. Die Laufkatze 4 wird also in Pfeilrichtung gemäß Figur 4a bewegt. Anschließend wird die gebildete Baueinheit 106 in Pfeilrichtung gemäß Figur 4b bewegt, bis das Joch 114 in das als Haken ausgebildete Gegenhaltemittel 109b eingreift. Anschließend kann, wie in Figur 4c durch entsprechendes Absenken der Hakenflasche 5 in Pfeilrichtung im Haken 109b fixiert werden. Hierdurch wird die gesamte Baueinheit 106 in der Transportstellung T gesichert.

In der in Figur 2 dargestellten Ausführungsvariante wird der Stauraum 6 zur Aufnahme der aus Hakenflasche 5 und Laufkatze 4 bestehenden Baueinheit dadurch erreicht, dass das Auslegerteil 3a zu seiner Spitze hin verjüngt ist. Hierdurch ergibt sich ein Zwischenraum, in dem die Baueinheit 106 unterbringbar ist. Dabei taucht der Haken 111 der Hakenflasche 5 zwischen den beiden Gurten des Auslegerteils 3c hindurch (vgl. Figur 2).

Durch die Unterbringung der Laufkatze 4 und der Hakenflasche 5 zwischen den Auslegerteilen kann die zur Verfügung stehende Transportlänge für den Ausleger voll ausgenutzt werden. Laufkatze und Lasthaken werden gemeinsam als Baueinheit am Auslegerteil so gelagert, dass die Konstruktion des gesamten Turmdrehkrans hiervon nicht beeinflußt wird und somit auch eine optimale Längenausnutzung des Turms gegeben ist.

## Patentansprüche

1. Turmdrehkran (1), der von einer Transportstellung (T) in eine Betriebsstellung (B) und umgekehrt überführbar ist, mit einem ein- oder mehrteiligen Turm (2), einem mehrteiligen Ausleger (3), einer Laufkatze (4) und einer eine Flasche (113) umfassenden Hakenflasche (5), wobei die Turmteile (2a, 2b) und die Auslegerteile (3a, 3b, 3c) verschieblich und/ oder gelenkig miteinander verbunden sind und die Auslegerteile (3a, 3b, 3c) verschieblich und/oder gelenkig derart miteinander verbunden sind, dass die Auslegerteile (3a, 3b, 3c) in der Transportstellung (T) nebeneinander und/ oder übereinander liegen und wobei die Laufkatze (4) und die Hakenflasche (5) als Baueinheit in der Transportstellung (T) mit dem Auslegerteil (3a, 3b, 3c), an dem die Laufkatze (4) angeordnet ist, verriegelbar ist,
**dadurch gekennzeichnet,**
**dass** die Laufkatze (4) und die Hakenflasche (5) in der Transportstellung (T) zwischen zwei oder mehreren Auslegerteilen (3a, 3b, 3c) angeordnet sind, dass ein Durchbruch (110) zwischen Hubseilrollen (116, 117) der Laufkatze (4) angeordnet ist, und dass an der Hakenflasche (5) ein Haltemittel (109a) angeordnet ist, das zur Verriegelung mit einem auslegerseitigen Gegenhaltemittel (109b) in Eingriff bringbar ist, wobei die Laufkatze (4) mit der Hakenflasche (5) automatisch durch Anziehen des Hubseils (103), welches über die Hubseilrollen (116, 117) der Laufkatze (4) und diejenigen der Hakenflasche (5) geführt ist, zu einer Baueinheit (106) vereinbar ist, die zum Eingriff mit dem Gegenhaltemittel (109a) bewegbar ist, wobei durch Anziehen des Hubseils (103) die Flasche (113) der Hakenflasche (5) in den Durchbruch (110) eintritt, und wobei das Haltemittel (109a) an der Hakenflasche (5) als Querjoch (114) und das Gegenhaltemittel (109b) als Hakenelement ausgebildet ist oder umgekehrt.

2. Turmdrehkran nach Anspruch 1, **dadurch gekennzeichnet, dass** die Flasche (113) der Hakenflasche (5) zu wenigstens einem Drittel in dem Durchbruch (110) aufnehmbar ist.

3. Turmdrehkran nach einem der vorhergehenden Ansprüche, **dadurch gekennzeichnet, dass** der Durchbruch (110) in der Laufkatze (4) derart als Schacht (112) ausgebildet ist, dass die Schachtwand (102a) die Flasche (113) der Hakenflasche (5) in der Transportstellung (T) formschlüssig umschließt.

## Claims

1. Tower crane (1), which can be transferred from a transport position (T) into an operating position (B) and vice versa, comprising a one- or multi-part tower (2), a multi-part boom (3), a trolley (4) and a hook block (5) including a block (113), wherein the tower parts (2a, 2b) and the boom parts (3a, 3b, 3c) are movably and/or pivotally connected with each other, and the boom parts (3a, 3b, 3c) are movably and/or pivotally connected with each other such that in the transport position (T) the boom parts (3a, 3b, 3c) lie one beside and/or above the other, and wherein the trolley (4) and the hook block (5) as a constructional unit can be locked with the boom part (3a, 3b, 3c), on which the trolley (4) is arranged, in the transport position (T),
**characterized in that**
the trolley (4) and the hook block (5) in the transport position (T) are arranged between two or more boom parts (3a, 3b, 3c), **in that** an aperture (110) is arranged between hoisting rope pulleys (116, 117) of the trolley (4), and **in that** a holding means (109a) is arranged on the hook block (5), which for locking can be brought in engagement with a boom-side counter-holding means (109b), wherein the trolley (4) can be combined automatically with the hook block (5) to form a constructional unit (106) by tightening the hoisting rope (103) which is guided over the hoisting rope pulleys (116, 117) of the trolley (4) and those of the hook block (5), which constructional unit can be moved for engagement with the counter holding means (109a), wherein the block (113) of the hook block (5) enters the aperture (110) by tightening the hoisting rope (103), and wherein the holding means (109a) at the hook block (5) is configured as a transverse yoke (114) and the counter-holding means (109b) is configured as a hook element or vice versa.

2. Tower crane according to claim 1, **characterized in that** the block (113) of the hook block (5) can be accommodated in the aperture (110) for at least one third thereof.

3. Tower crane according to one of the preceding claims, **characterized in that** the aperture (110) in the trolley (4) is formed as a shaft (112) such that in the transport position (T) the shaft wall (102a) positively encloses the block (113) of the hook block (5).

## Revendications

1. Grue à tour pivotante (1), qui peut être amenée d'une position de transport (T) en une position de fonctionnement (B) et inversement, avec une tour à une ou plusieurs partie(s) (2), une flèche à plusieurs parties (3), un chariot roulant (4) et un moufle à crochet (5) comprenant un moufle (113), dans lequel les parties de tour (2a, 2b) et les parties de flèche (3a, 3b, 3c) sont connectées l'un à l'autre de manière déplaçable et/ou articulé, et les parties de flèche (3a, 3b, 3c) sont connectées l'un à l'autre de manière déplaçable et/ou articulé, que les parties de flèche (3a, 3b, 3c) sont situées côte à côte et/ou l'un sur l'autre dans la position de transport (T), et dans lequel dans la position de transport (T), le chariot roulant (4) et le moufle à crochet (5) peuvent être verrouilles comme unité modulaire avec la partie de flèche (3a, 3b, 3c), à laquelle le chariot roulant (4) est disposé,
**caractérisée en ce que**
dans la position de transport (T), le chariot roulant (4) et le moufle à crochet (5) sont agencés entre deux ou plusieurs parties des flèche (3a, 3b, 3c), qu'une perforation (110), est agencée entre les poulies de câble à klaxon (116, 117) du chariot roulant (4), et qu'un moyen de support (109a) est agencé au moufle à crochet (5) qui pour le verrouillage peut être amené en prise avec un moyen de contre-appui (109b) côté-flèche, dans laquelle le chariot roulant (4), par serrer le câble de levage (103), qui est guidé sur les poulies de câble à klaxon (116, 117) du chariot roulant (4) et celles-ci du moufle à crochet (5), peut être combiné avec le moufle à crochet (5) automatiquement en une unité modulaire (106), laquelle est déplaçable pour venir en prise avec le moyen de contre-support (109a), dans lequel par serrer le câble de levage (103) le moufle (113) du moufle à crochet (5) entre dans la perforation (110), et dans laquelle le moyen de support (109a) sur le moufle à crochet (5) est configuré comme traverse (114) et que le moyen de contre-appui (109b) est configuré comme élément à crochet ou inversement.

2. Grue à tour pivotante selon la revendication 1, **caractérisée en ce que** le moufle (113) du moufle à crochet (5), au moins jusqu'à un tiers, peut être logé dans la perforation (110).

3. Grue à tour pivotante selon l'une des revendications précédentes, **caractérisée en ce que** la perforation (110) dans le chariot roulant (4) est configurée en forme de puit (112) de telle sorte que dans la position de transport (T), la paroi de puit (102a) renferme le moufle (113) du moufle à crochet (5) par complémentarité de forme.
